# EUROPÄISCHE PATENTSCHRIFT

(11) **EP 4 528 074 B1**
(45) Veröffentlichungstag und Bekanntmachung des Hinweises auf die Patenterteilung: **20.05.2026**
(21) Anmeldenummer: 24000112.3
(22) Anmeldetag: 13.09.2024
(51) Int. Cl.: F01B 7/14, F01M 11/02, F02B 75/28, F01M 1/06, F02B 43/10

(54) **VERBRENNUNGSMOTOR NACH DEM GEGENKOLBENPRINZIP**
INTERNAL COMBUSTION ENGINE ACCORDING TO THE OPPOSED PISTON PRINCIPLE
MOTEUR À COMBUSTION INTERNE FONCTIONNANT SELON LE PRINCIPE DES PISTONS OPPOSÉS

(30) Priorität: 15.09.2023 DE 102023003750
(43) Veröffentlichungstag der Anmeldung: 26.03.2025
(73) Patentinhaber: Kurutas, Enver, 47249 Duisburg (DE)
(72) Erfinder: Kurutas, Enver, 47249 Duisburg (DE)
(74) Vertreter: Schmidt, Karl-Michael

(56) Entgegenhaltungen:
- DE-A1- 102009 029 985
- US-A1- 2005 274 332
- US-A1- 2010 212 638
- US-A1- 2017 356 542

## Beschreibung

Die Erfindung betrifft einen Verbrennungsmotor nach dem Gegenkolbenprinzip, mit einer Anordnung von zwei in einem Zylinder mit gemeinsamer Brennkammer laufenden und mit Kolbenringen versehenen Gegenkolben, wobei die sich gegenüberliegenden Kolben über Pleuel und Pleuellager und Exzenter auf jeweils eine eigene Kurbelwelle einwirken, und jede der beiden Kurbelwellen einen eigenen mechanischen Abtrieb aufweist, und die beiden Abtriebe mit jeweils einem Treibriemenrad versehen, und die beiden Treibriemenräder über einen Treibriemen gekoppelt und die Kolbenbewegungen darüber synchronisiert sind, gemäß Oberbegriff des Patentanspruches 1.

Verbrennungsmotoren nach dem Zweitakt-Gegenkolbenprinzip sind bekannt, und gehen historisch auf den sogenannten Junkers Motor zurück. Zwei gegenläufige Kolben laufen dabei in einem gemeinsamen Zylinder. Die Kolbenbewegungen sind so abgestimmt, dass sie in einem Takt gleichzeitig aufeinander zulaufen und somit eine enorme Verdichtung im Verbrennungsraum erzielen. Hierbei ist besonders darauf zu achten, dass deren Bewegungen genau aufeinander synchronisiert sind und die Zündung zum genauen Zeitpunkt der maximalen Verdichtung erfolgt. Im Hinblick auf das Verhältnis von Leistung zu Hubvolumen hat dieser Motortyp enorme Vorteile. Der Motor ist somit bezogen auf seine erzielbare Leistung kleinbauend.

Ein Beispiel für einen präzise synchronisierten Motor dieser Art ist aus der DE 10 2011 114 854 A1 sowie aus der US 2005/0274332 A1 bekannt.

Unter Berücksichtigung der sogenannten Ökoeffizienz besteht ein ungebrochener Trend zu Elektroantrieben in Fahrzeugen. Bestehendes Problem dabei ist die Limitierung der Speicherbarkeit von elektrischer Energie in Fahrzeugen, um entsprechende Reichweiten auch unter nicht optimalen Fahrbedingungen und auch im Winterbetrieb zu erhalten.

In Bezug auf alternative Kraftstoffe ist anzumerken, dass nicht alle herkömmlichen Verbrennungsmotoren auf nachhaltige erneuerbare Kraftstoffe ohne erheblichen Aufwand umrüstbar sind. Dies gilt für Flüssigkraftstoffe ebenso wie für gasförmige Kraftstoffe. Hierzu zählen Biogas, aber allen voran auch Wasserstoff.

Bezogen auf die bereits geschilderte hohe Leistung bezüglich des Hubvolumens und damit auch in Bezug auf die kleinbauende Konstruktion solcher Motoren versagen bekannte Maßnahmen zur hochtemperaturfesten Schmierung solcher Motoren oftmals.

Mit Bezug auf die Schmierung von Motoren im Kolben-Zylinder-Bereich ist es im Stand der Technik üblich, dass die Zylinderinnenflächen in der Regel gehont sind. Diese Oberflächenbehandlung betrifft die sogenannten tribologischen Eigenschaften, zur Herabsetzung der Reibung. Tatsächlich ist die Innenoberfläche nach einer Honung aber nicht glatt, sondern ergeben eine feine Riefenstruktur, in einer Art Kreuzschliffstruktur. Beim Einsatz von Schmiermitteln, d.h. Schmierölen erhöhen. Beim Einsatz von oben genannten wasserstoffhaltigen Kraftstoffen ist eine Ölschmierung unvorteilhaft bis unmöglich.

Der Erfindung liegt die Aufgabe zugrunde den besagten Verbrennungsmotor bei kompakter Bauweise mit hoher Leistungsdichte dahingehend weiterzuentwickeln, dass er für den Einsatz von Wasserstoff und Wasserstoff enthaltenden Biokraftstoffen (Biofuels) bei hoher abrufbarer Dauerleistung hochtemperaturfest ausgelegt ist.

Die gestellte Aufgabe ist bei einem Verbrennungsmotors der gattungsgemäßen Art erfindungsgemäß durch die kennzeichnenden Merkmale des Anspruches 1 gelöst.

Weitere vorteilhafte Ausgestaltungen sind in den abhängigen Ansprüchen 2 bis 10 angegeben.

Kern der Erfindung ist dabei, dass die Pleuellager über eine ebenfalls auf jeder Kurbelwelle angeordnete Schleuderscheibe und eine in direkter Nähe zur Schleuderscheibe befindlichen Injektor mit Schmiermittel beaufschlagbar ist, über die in einstellbaren Zykluszeiten eine Tropf- oder Sprühinjektion von Schmiermittel vornehmbar ist, und dass sowohl der Zylinder sowie die Kolbenringe der Kolben aus einem Metallwerkstoff bestehen, während die Kolben selbst aus einem Carbon- oder Carbonkeramik-Werkstoff bestehen.

Eine ansonsten übliche Ölwanne, wie sie für einen Gegenkolbenmotor auch aus der DE 10 2011 114 854 A1 bekannt ist, in die bewegliche Teile der Kurbelwelle bzw Exzenter eintauchen müssen, entfallen hierbei. Stattdessen erfolgt eine lnjektorgesteuerte präzise platzierte und dosierbare Schmierung dort wo sie benötigt wird.

Da beim Einsatz von Wasserstoff als Brennstoff auch Sauerstoff mit eingesetzt werden soll, scheidet die Verwendung von Ölschmierung im Brennraum sowieso aus.

Der Zylinder, bzw die Zylinderinnenwandung besteht aus Stahl, vorzugsweise Stahl, wie er für hochfeste Hydraulikrohre verwendet wird. Die Kolben bestehen aus Carbon- oder Carbonkeramik-Werkstoff. Die Kolbenringe bestehen ebenfalls aus Stahl und liegen wie üblich in umlaufenden Rillen, den Kolbenringsitzen auf dem Kolben ein. Die Schmierung in diesem Bereich erfolgt nun dadurch, dass die aus Stahl bestehenden Kolbenringe in der Rille, des aus Carbon- oder Carbonkeramik-Werkstoff bestehenden Kolbens, also dem Kolbenringsitz einen feinen Abrieb von Carbonstaub erzeugen, der sodann die aus Stahl bestehenden Kolbenringe im aus Stahl bestehenden Zylinder gegeneinander schmiert. Eine weiterer, wenn auch nur noch sehr geringer, zumindest nur beim Start notwendiger Abrieb an Carbonwerkstoff schmiert somit auch den Kolben im Zylinder. Es hat sich in Langzeit- bzw Dauerbetriebsversuchen gezeigt, dass dieser recht geringe Abrieb des Carbonmaterials ausreichend ist, um Kolben mit Kolbenringen im Zylinder zu schmieren.

Auch nach Außerbetriebnahme des Motors und nachfolgendem Neustart verbleibt dieser Schmierungseffekt aktiv.

In weiterer vorteilhafter Ausgestaltung ist angegeben, dass die Schleuderscheiben mit jeweils einer von den Injektoren mit Schmiermittel beaufschlagten Seite umlaufend eingebrachten Rille versehen ist, in die hinein die Schmiermittelinjektion erfolgt, und die Rillen jeweils mit mindestens einer axialen Durchgangsöffnung versehen ist, die mit einer Durchgangsöffnung durch den jeweiligen Exzenter bis zum jeweiligen Nadellager der Pleuel fluchten. So wird das Schmiermittel direkt zur benötigten Stelle dosiert zugeführt.

Im Bereich der Pleuel-Kurbelwellen-Verbindung, also der Pleuellager erfolgt per Injektoren nur noch eine bedarfsgerechte Schmierung, lokalisiert auf die dort notwendige Schmierung.

Als Ausgangsstoffe für die besagten Kolben sind Carbon- oder carbonkeramische Werkstoffe, bspw. Werkstoffe mit der Bezeichnung FE 679, FE 709, FE 679 Q bspw der Firma Schunck Kohlenstofftechnik GmbH, Heuchelheim, Deutschland, verwendbar.

Folgende Werkstoffparameter der Carbon- oder carbonkeramischen Werkstoffe sind für die Umsetzung der Erfindung bedeutsam:

| | | | |
|---|---|---|---|
| - | Rohdichte | von 1,75 bis 1,98 | (g/cm³) |
| - | Porösität | von 6 bis 11 | (%) |
| - | Biegefestigkeit | von 55 bis 90 | (MPa) |
| - | Druckfestigkeit | von 145 bis 245 | (MPa) |
| - | Elastizitätsmodul | 15 bis 26 | (GPa) |
| - | Thermischer Ausdehnungskoeffiz. | 5,1 bis 7,5 | (10⁻⁶/K) |
| - | Härte Rockwell HR5/150 | 110 bis 120 | |
| - | Wärmeleitfähigkeit | von 37 bis 62 | (W/mK) |
| - | Mittlere Korngröße | von 8 bis 12 | (µm) |

In vorteilhafter Ausgestaltung ist vorgesehen, dass die Schmiermittelinjektionsmenge einstellbar ist. Hiermit wird der Einsatz von Schmiermittel auf das tatsächlich notwendige Maß reduziert. Weiterhin ist vorteilhaft ausgestaltet, dass die Zykluszeiten zwischen den Injektionen einstellbar sind. Auch dies reduziert einerseits die Menge an Schmiermittel, und andererseits wird die Schmierung auf die notwendigen Areale beschränkt.

In weiterer Ausgestaltung kann das Schmiermittel flüssiges Schmiermittel sein, wozu Schmieröle gehören, sofern dies nur noch auf die Pleuellager beschränkt bleibt.

Alternativ kann das Schmiermittel aus einem staubfeinen trockenen Schmiermittel auf Carbonbasis bestehen. In der Art eines Graphitpulvers, was sich aus dem Abrieb des Carbon- bzw des carbonkeramischen Werkstoffes bildet, und nicht von extern zugeführt werden muss.

In vorteilhafter Ausgestaltung ist angegeben, dass die Injektoren für das Schmiermittel aus einem Schmiermittelreservoir gespeist werden, in welches aus der besagten Pleuellager rückführbares Schmiermittel zurückgeführt wird.

In einer Ausgestaltungsversion kann das Schmiermittel für die Pleuellager aus einem staubfeinen trockenen Schmiermittel auf Carbonbasis bestehen.

In weiterer vorteilhafter Ausgestaltung können die Lager oder Lagerschalen der Kurbelwellen aus Carbon- oder carbonkeramischem Werkstoff bestehen. Ein sich am Beginn der Betriebes einstellender mikrofeiner Abrieb wird dabei sozusagen die Feststoffschmierung in diesem Bereich übernehmen. Da diese Art der Schmierung höchsttemperaturfest ist können Kraftstoffe verwendet werden, die auf höherer und damit effizienterer Verbrennungstemperatur arbeiten. Dies gilt insbesondere für Wasserstoff, und Wasserstoff enthaltende Gasgemische.

In weiterer Ausgestaltung ist angegeben, dass der eingesetzte Kraftstoff zumindest teilweise aus Wasserstoff besteht.

In weiterer vorteilhafter Ausgestaltung ist angegeben, dass der Kraftstoff aus den beiden Komponenten Wasserstoff und Sauerstoff besteht, die aus zwei separaten Tanks gasförmig und getrennt in den Brennraum einleitbar sind.

Eine Ausführungsform der Erfindung ist in der Zeichnung dargestellt und nachfolgend näher beschrieben.

Es zeigt:
Figur 1: Perspektivische Ansicht des erfindungsgemäßen Verbrennungsmotors
Figur 2: Schleuderscheibe
Figur 3: weitere Darstellung des Verbrennungsmotors

Figur 1 zeigt eine perspektivische Darstellung des Motors 1. Innerhalb des Zylinders 2 sind die als Gegenkolben arbeitenden Kolben 3, 3' angeordnet. Diese enthalten Kolbenringe 4, 4' aus einem Carbon- bzw Carbon-Keramikwerkstoff mit den eingangs genannten spezifischen Materialdaten. In der bevorzugten Ausführungsform bestehen die Kolbenringe und die Zylinderinnenwand aus Stahl.

Verzugsweise wird für den Zylinder Stahl verwendet, wie er für Hydraulikzylinder vorgesehen ist. Die Zylinderinnenwand ist entsprechend innenpoliert.

Hierzu können beispielsweise Hydraulikrohre aus Präzisionsstahlrohren DIN EN 10305-4 sehr vorteilhaft eingesetzt werden.

Ein besonderer, für die Erfindung wesentliche Aspekt besteht im Einsatz innenpolierter Hyraulikrohre als Zylinder für diesen erfindungsgemäßen Motor. Im Gegensatz zu den im Stand der Technik verwendeten Zylinderinnenoberflächen, die gehont sind und somit eine Riefenstruktur aufweisen, sind die Innenoberflächen des erfindungsgemäßen Zylinders völlig glatt poliert. Im Stand der Technik soll die Honung dieser Flächen die Anhaftung von Schmieröl erhöhen.

Die neue Art der Schmierung im Kolbenzylinderbereich wird vollständig durch den (kurzzeitigen) Abrieb des Carbonwerkstoffes bewirkt. Dies ist ein für die erzielten Wirkungen beim erfindungsgemäßen Verbrennungsmotor wichtiges Merkmal, im Zusammenwirken mit der oben bereits beschriebenen Schmierung über feinsten Abrieb des Carbonwerkstoffes. Somit entfällt nicht nur die Notwendigkeit einer gehonten Zylinderinnenoberfläche, sondern sie wäre bei der vorliegenden Erfindung sogar kontraproduktiv.

Die im Zylinder 2 als Gegenkolben laufenden beiden Kolben 3, 3' bestehen erfindungsgemäß aus Carbon- oder Carbonkeramik-Werkstoff. Einer der Kolben läuft über eine Kolben-Pleuel-Kurbelwellen-Verbindung auf der Kurbelwelle 5 und der Gegenkolben entsprechend auf der Kurbelwelle 5'. Beide Kolben komprimieren denselben Kompressionsraum im Zylinder 2.

Die im Detail nicht weiter sichtbaren Kolben 3, 3' sind bekanntermaßen mit Kolbenringen versehen die wiederum aus Stahl bestehen. Sie liegen bekanntermaßen in umlaufenden Rillen um die Kolben in sogenannten Kolbenringsitzen ein. Bei der ersten Inbetriebnahme reiben die aus Stahl bestehenden Kolbenringe 4, 4' in den Kolbenringsitzen der aus Carbon- oder carbonkeramischem Werkstoff bestehenden Kolben 3, 3' einen mikrofeinen Abrieb von Carbonstaub, der sich auf die in Berührung kommenden Reibungsflächen auflegt. Dieser Zustand ist in einem Zeitraum von < 0,5 Sekunden erreicht. Ab diesem Moment ist die Reibung so stark herabgesetzt, dass praktisch kaum noch ein weiterer Abrieb erfolgt. Im Weiteren Temperaturanstiegsverlauf passt sich Reibung und Abrieb sodann auch auf den Betriebszustand an.

Die Pleuel -Verbindungen greifen jeweils auf Exzenter 8, 8' der Kurbelwellen 5, 5' auf beiden Seiten des Verbrennungsmotors ein. Auf denselben Kurbelwellen, sind neben der Pleuel-Kurbelwellen-Verbindung die besagten Schleuderscheiben 10, 10' angeordnet. Diese werden von jeweils einem Injektor 9, 9' auf jeder Kolbenwelle mit injiziertem Schmiermittel beaufschlagt. Dafür sind die Injektoren mit hier nicht weiter dargestellten Schmiermittelreservoirs und Pumpen verbunden, über die in einstellbaren zyklischen Zeitintervallen minimal dosierte Schmiermittel nachgeführt werden. Über die besagte mindestens eine Durchgangsöffnung 12 in jeder der Schleuderscheiben 10, 10', die mit der weiterführenden Öffnung im Exzenter bis in den Bereich der Nadellager der Pleuel ausmünden, wodurch sich eine schmiermittelschlüssige Verbindung von außerhalb des Exzenters, sogar bis hin zu den Nadellagern Pleuel 8a, 8a' geschaffen ist.

Die im Bereich der Pleuel benötige Schmierung wird damit auf das nötige Maß beschränkt. Abtropfendes Schmiermittel wird aufgefangen ggfs gefiltert und dem Injektor, bzw den Injektoren an jeder Schleuderscheibe wieder zugeführt wird.

In einer anderen Ausführungsform können Teile der Lagerung von Pleuel und Kurbelwellen, d.h. Lagerschalen und/oder Lagescheiben der Pleuel-Kurbelwellen-Verbindung aus dem besagten Carbon- oder carbonkeramischen Werkstoff bestehen. Damit würde in diesem Ausführungsbeispiel auch dieser Bereich in der oben beschriebenen Weise mit dem minimalen Abrieb der in Eingriff stehenden Oberflächen geschmiert. Wahlweise können auch in diesem Falle die Injektoren so eingesetzt werden, dass auf diese Weise der pulverförmige Abrieb den Injektoren rückgeführt wird.

Die beiden gegenüberliegenden Kurbelwellen 5, 5' werden über Treibriemenräder 6 und 6' und einen Treibriemen 7 miteinander gekoppelt um einen exakten zwangsgeführten Gleichlauf beider Kurbelwellen zu erzielen. Über eine verstellbare Umlenkrolle 14 kann der Treibriemen 7 für einen optimalen schlupffreien Gleichlauf eingestellt werden.

In Bezug auf die eingangs genannten Werkstoffdatenbereich des Carbon- bzw carbonkeramischen Werkstoffes besteht ein bevorzugter Werkstoff mit engeren Werkstoffdatenbereichen wie folgt:

| | | | |
|---|---|---|---|
| - | Rohdichte | 1,95 bis 196 | (g/cm³) |
| - | Porösität | 6 bis 8 | (%) |
| - | Biegefestigkeit | von 85 bis 90 | (MPa) |
| - | Druckfestigkeit | von 220 bis 230 | (MPa) |
| - | Elastizitätsmodul | 15 bis 17 | (GPa) |
| - | Thermischer Ausdehnungskoeffiz. | 7,4 | (10⁻⁶/K) |
| - | Härte Rockwell HR5/150 | 120 | |
| - | Wärmeleitfähigkeit | von 58 bis 62 | (W/mK) |
| - | Mittlere Korngröße | von 8 bis 10 | (µm) |

Es hat sich gezeigt, dass Carbon- bzw Carbonkeramische Werkstoffe mit diesen spezifischen Werkstoffdaten einen Verbrennungsmotor der beschriebenen neuen Bauart ermöglicht, der bei einem Einsatz von Wasserstoff als Kraftstoff hohe Standzeiten, eine hohe Robustheit, ruhigen Gleichlauf und eine hohe Leistung erzielt.

Der erfindungsgemäße Motor eignet sich als Antriebseinheit gleichermaßen in allen Fahrzeugen. Die Grundbauform lässt sich von der 2-Kolben-Version mit einem Zylinder beliebig erweitern auf mehrere Zylinder und einer entsprechenden Anzahl von Kolben.

Insbesondere ist der erfindungsgemäße Motor ausgreift und optimiert für den Einsatz von Wasserstoff als Kraftstoff.

In Verbindung mit der Erfüllung der Anforderungen der Technologie an die Forderungen zum Klimaschutz ergeben sich außerdem deutlich höhere Reichweiten gegenüber der Nutzung rein elektrischer Antriebe. Das über den Injektor 9 injizierte Schmiermittel wird durch die Bohrung 12 selbsttätig hindurch geleitet. Die dafür nötigen Kräfte werden durch die Drehung auf der Kurbelwelle selbst erzeugt.

Figur 2 zeigt nochmals die auf beiden Kurbelwellen 5 und 5' aufgezogenen Schleuderscheiben 10, 10'. Diese sind mit jeweils einer umlaufenden Rille 11 versehen. Innerhalb der Rille ist mindestens eine Bohrung 12 angeordnet, die vom in Figur 1 gezeigten Injektor 9 mit Schmiermittel beaufschlagt wird. Es befinden sich somit Schleuderscheiben auf beiden Kurbelwellen, durch welche die jeweiligen Pleuel-Kurbelwellen-Verbindungen geschmiert werden.

Figur 3 zeigt noch einmal die genaue Lage von Schleuderscheibe 10 auf der Kurbelwelle 5, entsprechend auch die Schleuderscheibe und Kurbelwelle gegenüberliegend. Das über den Injektor injizierte Schmiermittel wird durch die jeweilige Öffnung 12 der jeweiligen Schleuderscheibe 10 hindurch geleitet. Die dafür nötigen Kräfte werden durch die Drehung auf der Kurbelwelle selbst erzeugt. Die Öffnung 12 der Schleuderscheiben 10 fluchtet jeweils mit einer weiteren Durchgangsöffnung 12a im Exzenter 8 und mündet jeweils im Nadellager des Pleuels 8a aus, und nehmen dort die ortsgenaue Schmierung vor. Die Durchgangsöffnung 12a kann auch durch dort eingepresste Röhrchen verstärkt werden. Das Lager 13 der Kurbelwelle 5 selbst ist selbstschmierendes Lager in einer möglichen Ausführungsform. In einer weiteren möglichen Ausführungsform können zumindest die Lagerschalen aus Carbon- oder carbonkeramischem Werkstoff bestehen. Alle diese Details sind auf der Seite der gegenüberliegenden Kurbelwelle 5' gleich ausgestaltet.

Der oben genannte möglich Werkstoff Carbon- oder carbonkeramische Werkstoff kann bspw eine Werkstoff sein, in den Kohlenstoff in ein Aluminiummatrix oder eine Aluminiumoxidmatrix eingebracht, bzw durch Wärmebehandlung eingesintert wird.

### Positionsnummern

- 1: Verbrennungsmotor
- 2: Zylinder
- 3, 3': Kolben
- 4, 4': Kolbenringe
- 5, 5': Kurbelwelle
- 6, 6': Treibriemenräder
- 7: Treibriemen
- 8, 8': Exzenter der Kurbelwelle
- 8a, 8a': Pleuel mit Nadellagern
- 9, 9': Injektor
- 10, 10': Schleuderscheibe
- 11, 11': Rille
- 12: Durchgangsöffnung in Schleuderscheibe
- 12a': fluchtende Öffnung ins Nadellager des Pleuels
- 13, 13': Lager (Lagerschalen) der Kurbelwelle
- 14: Spannrolle

## Patentansprüche

1. Verbrennungsmotor nach dem Gegenkolbenprinzip, mit einer Anordnung von zwei in einem Zylinder mit gemeinsamer Brennkammer laufenden und mit Kolbenringen versehenen Gegenkolben, wobei die sich gegenüberliegenden Kolben über Pleuel und Pleuellager und Exzenter auf jeweils eine eigene Kurbelwelle einwirken, und jede der beiden Kurbelwellen einen eigenen mechanischen Abtrieb aufweist, und die beiden Abtriebe mit jeweils einem Treibriemenrad versehen, und die beiden Treibriemenräder über einen Treibriemen gekoppelt und die Kolbenbewegungen darüber synchronisiert sind,
**dadurch gekennzeichnet,**
**dass** die Pleuellager (8a, 8a') über eine ebenfalls auf jeder Kurbelwelle (5, 5') angeordnete Schleuderscheibe (10, 10') und eine in direkter Nähe zur Schleuderscheibe (10, 10') befindlichen Injektor (9, 9') mit Schmiermittel beaufschlagbar ist, über die in einstellbaren Zykluszeiten eine Tropf- oder Sprühinjektion von Schmiermittel vornehmbar ist, und dass sowohl der Zylinder (2) sowie die Kolbenringe (4, 4') der Kolben (3, 3') aus einem Metallwerkstoff bestehen, während die Kolben selbst aus einem Carbon- oder Carbonkeramik-Werkstoff bestehen.

2. Verbrennungsmotor nach dem Gegenkolbenprinzip, nach Anspruch 1,
**dadurch gekennzeichnet,**
**dass** die Schleuderscheiben (10, 10') mit jeweils einer von den Injektoren (9, 9') mit Schmiermittel beaufschlagten Seite umlaufend eingebrachten Rille (11, 11') versehen ist, in die hinein die Schmiermittelinjektion erfolgt, und die Rillen (11, 11') jeweils mit mindestens einer axialen Schleuderscheibendurchgangsöffnung (12, 12') versehen ist, die mit einer Exenterdurchgangsöffnung (12a, 12a') durch den jeweiligen Exzenter (8, 8') bis zum jeweiligen Nadellager der Pleuel (8a, 8a') fluchten. (Offenbarung: S11, Zeilen 24-28)

3. Verbrennungsmotor nach dem Gegenkolbenprinzip, nach Anspruch 1 oder 2,
**dadurch gekennzeichnet,**
**dass** der Zylinder (2) ein Hydraulikzylinder mit polierter Innenoberfläche ist.

4. Verbrennungsmotor nach dem Gegenkolbenprinzip, nach einem der Ansprüche 1 bis 3,
**dadurch gekennzeichnet,**
**dass** die Schmiermittelinjektionsmenge einstellbar ist.

5. Verbrennungsmotor nach dem Gegenkolbenprinzip, nach einem der vorhergehenden Ansprüche,
**dadurch gekennzeichnet,**
**dass** das Schmiermittel flüssiges Schmiermittel ist.

6. Verbrennungsmotor nach dem Gegenkolbenprinzip, nach Anspruch 5,
**dadurch gekennzeichnet,**
**dass** Injektoren (9, 9') für das Schmiermittel aus einem Schmiermittelreservoir gespeist werden, in welches aus der besagten Pleuellagern rückführbares Schmiermittel zurückgeführt wird.

7. Verbrennungsmotor nach dem Gegenkolbenprinzip nach Anspruch 1 oder 2, **dadurch gekennzeichnet,**
**dass** das Schmiermittel aus einem staubfeinen trockenen Schmiermittel auf Carbonbasis besteht.

8. Verbrennungsmotor nach dem Gegenkolbenprinzip, nach einem der vorhergehenden Ansprüche,
**dadurch gekennzeichnet,**
**dass** die Lager oder Lagerschalen der Kurbelwellen aus Carbon oder carbonkeramischem Werkstoff besteht.

9. Verbrennungsmotor nach dem Gegenkolbenprinzip, nach einem oder mehreren der vorhergehenden Ansprüche,
**dadurch gekennzeichnet,**
**dass** der eingesetzte Kraftstoff zumindest teilweise aus Wasserstoff besteht.

10. Verbrennungsmotor nach dem Gegenkolbenprinzip, nach einem der vorhergehenden Ansprüche,
**dadurch gekennzeichnet,**
**dass** der Kraftstoff aus den beiden Komponenten Wasserstoff und Sauerstoff besteht, die aus zwei separaten Tanks gasförmig und getrennt in den Brennraum einleitbar sind.

## Claims

1. Internal combustion engine according to the opposed-piston principle, having an arrangement of two opposed pistons running in a cylinder with a common combustion chamber and equipped with piston rings, wherein each of the opposed pistons acts on a respective crankshaft via connecting rods and connecting rod bearings and eccentrics, and each of the two crankshafts has its own mechanical output, and the two outputs are each provided with a drive belt pulley, and the two drive belt pulleys are coupled via a drive belt and the piston movements are synchronised thereby, **characterised in that** the connecting rod bearings (8a, 8a') can be supplied with lubricant via a centrifugal disc (10, 10') that is also arranged on each crankshaft (5, 5') and via an injector (9, 9') in the direct vicinity of the centrifugal disc (10, 10'), via which a drip or spray injection of lubricant can be performed in adjustable cycle times, and that both the cylinder (2) and the piston rings (4, 4') of the pistons (3, 3') consist of a metal material, while the pistons themselves consist of a carbon or carbon-ceramics material.

2. Internal combustion engine according to the opposed-piston principle according to claim 1, **characterised in that** the centrifugal discs (10, 10') are each provided with a circumferentially introduced groove (11, 11') on the side subjected to lubricant by the injectors (9, 9'), into which the lubricant injection takes place, and that the grooves (11, 11') are each provided with at least one axial centrifugal disc passage opening (12, 12') which is aligned with an eccentrics passage opening (12a, 12a') through the respective eccentrics (8, 8') to the respective needle bearing of the connecting rods (8a, 8a').

3. Internal combustion engine according to the opposed-piston principle according to claim 1 or 2, **characterised in that** the cylinder (2) is a hydraulic cylinder having a polished inner surface.

4. Internal combustion engine according to the opposed-piston principle according to any one of claims 1 to 3, **characterised in that** the amount of lubricant to be injected is adjustable.

5. Internal combustion engine according to the opposed-piston principle according to any one of the preceding claims, **characterised in that** the lubricant is a liquid lubricant.

6. Internal combustion engine according to the opposed-piston principle according to claim 5, **characterised in that** injectors (9, 9') for the lubricant are fed from a lubricant reservoir, into which lubricant that can be fed back from said connecting rod bearings is fed back.

7. Internal combustion engine according to the opposed-piston principle according to claim 1 or 2, **characterised in that** the lubricant consists of an ultra-fine dry carbon-based lubricant.

8. Internal combustion engine according to the opposed-piston principle according to any one of the preceding claims, **characterised in that** the bearings or bearing shells of the crankshafts consist of carbon or a carbon-ceramic material.

9. Internal combustion engine according to the opposed-piston principle according to one or more of the preceding claims, **characterised in that** the fuel employed at least partially consists of hydrogen.

10. Internal combustion engine according to the opposed-piston principle according to any one of the preceding claims, **characterised in that** the fuel consists of the two components hydrogen and oxygen, which can be supplied in gaseous form and separately to the combustion chamber from two separate tanks.

## Revendications

1. Moteur à combustion interne selon le principe des pistons opposés, avec un agencement de deux pistons opposés se déplaçant dans un cylindre avec une chambre de combustion commune et pourvus de segments de piston, les pistons opposés agissant chacun sur un vilebrequin propre par l'intermédiaire de bielles et de paliers de bielle et d'excentriques, et chacun des deux vilebrequins présentant une sortie mécanique propre, et les deux sorties étant pourvues chacune d'une roue de courroie de transmission, et les deux roues de courroie de transmission étant couplées par l'intermédiaire d'une courroie de transmission et les mouvements de piston étant synchronisés par l'intermédiaire de celle-ci, **caractérisé en ce que** les paliers de bielle (8a, 8a') peuvent être alimentés en lubrifiant par l'intermédiaire d'un disque centrifuge (10, 10') également disposé sur chaque vilebrequin (5, 5') et d'un injecteur (9, 9') se trouvant à proximité directe du disque centrifuge (10, 10'), par l'intermédiaire duquel une injection goutte à goutte ou par pulvérisation de lubrifiant peut être effectuée à des temps de cycle réglables, et **en ce que** tant le cylindre (2) que les segments de piston (4, 4') des pistons (3, 3') sont constitués d'un matériau métallique, tandis que les pistons eux-mêmes sont constitués d'un matériau en carbone ou en carbone-céramique.

2. Moteur à combustion interne selon le principe du piston opposé, selon la revendication 1, **caractérisé en ce que** les disques centrifuges (10, 10') sont pourvus chacun d'une rainure (11, 11') introduite de manière périphérique du côté alimenté en lubrifiant par les injecteurs (9, 9'), dans laquelle l'injection de lubrifiant a lieu, et les rainures (11, 11') sont chacune pourvues d'au moins un orifice axial de passage de centrifugation (12, 12') qui est aligné avec un orifice de passage d'excentrique (12a, 12a') à travers l'excentrique respectif (8, 8') jusqu'au roulement à aiguilles respectif des bielles (8a, 8a'). (Révélation : S11, lignes 24-28)

3. Moteur à combustion interne selon le principe du piston opposé, selon la revendication 1 ou 2, **caractérisé en ce que** le cylindre (2) est un cylindre hydraulique avec une surface intérieure polie.

4. Moteur à combustion interne selon le principe du piston opposé, selon l'une des revendications 1 à 3, **caractérisé en ce que** le débit d'injection de lubrifiant est réglable.

5. Moteur à combustion interne selon le principe du piston opposé, selon l'une des revendications précédentes, **caractérisé en ce que** le lubrifiant est un lubrifiant liquide.

6. Moteur à combustion interne du type à pistons opposés, selon la revendication 5, **caractérisé en ce que** des injecteurs (9, 9') pour le lubrifiant sont alimentés à partir d'un réservoir de lubrifiant dans lequel le lubrifiant pouvant être recyclé à partir desdits paliers de bielle est réinjecté.

7. Moteur à combustion interne selon le principe du piston opposé selon la revendication 1 ou 2, **caractérisé en ce que** le lubrifiant est constitué d'un lubrifiant sec à base de carbone, fin comme de la poussière.

8. Moteur à combustion interne selon le principe du piston opposé, selon l'une des revendications précédentes, **caractérisé en ce que** les paliers ou les coussinets des vilebrequins sont en carbone ou en matériau carbonocéramique.

9. Moteur à combustion interne selon le principe du piston opposé, selon une ou plusieurs des revendications précédentes, **caractérisé en ce que** le carburant utilisé est constitué au moins partiellement d'hydrogène.

10. Moteur à combustion interne selon le principe du piston opposé selon l'une des revendications précédentes, **caractérisé en ce que** le carburant est constitué des deux composants hydrogène et oxygène, qui peuvent être introduits sous forme gazeuse et séparément dans la chambre de combustion à partir de deux réservoirs séparés.
